# FASCICULE DE BREVET EUROPEEN

(11) **EP 2 054 161 B1**
(45) Date de publication et mention de la délivrance du brevet: **01.02.2012**
(21) Numéro de dépôt: 07803821.3
(22) Date de dépôt: 29.06.2007
(51) Int. Cl.: B05B 7/00, B05B 7/12

(54) **PISTOLET AUTOMATIQUE DE PULVERISATION**
AUTOMATISCHE SPRITZPISTOLE
AUTOMATIC SPRAY GUN

(30) Priorité: 03.07.2006 FR 0606007
(43) Date de publication de la demande: 06.05.2009
(73) Titulaire: EXEL INDUSTRIES, 51200 Epernay (FR)
(72) Inventeur: BALLU, Patrick, F-51100 Reims (FR)
(74) Mandataire: Laget, Jean-Loup
(86) Numéro de dépôt international: PCT/FR2007/001112
(87) Numéro de publication internationale: WO 2008/003850

(56) Documents cités:
- EP-A- 1 063 018
- FR-A1- 2 863 512
- US-A1- 2002 000 452

## Description

L'invention est relative à un pistolet automatique pour la pulvérisation d'un produit tel qu'une peinture abrasive, une laque, un émail, hydrosoluble ou dissous dans un solvant.

L'invention est particulièrement utile pour la pulvérisation à haute pression et à fréquence élevée de peintures réticulables au rayonnement ultraviolet.

Ce genre de pistolet automatique comporte une chambre à gaz propulseur sous pression alimentée en gaz propulseur sous pression, généralement de l'air comprimé, et une chambre de produit alimentée en produit à pulvériser sous pression.

Une buse de pulvérisation du produit à pulvériser sous pression est reliée à la chambre de produit. Le produit est alimenté à l'avant du pistolet et sort par un orifice calibré de la buse.

De plus, à l'intérieur du pistolet est prévu un coulisseau traversant les chambres de gaz et de produit et pourvu à son extrémité avant d'un pointeau apte à obturer ladite buse.

L'ouverture du pointeau est déclenchée par l'action du gaz propulseur, généralement de l'air comprimé.

A son extrémité arrière, le coulisseau est rendu solidaire de moyens d'actionnement, généralement un vérin pneumatique, aptes à le déplacer en translation pour obturer ou dégager ladite buse. Le vérin pneumatique comporte un piston rappelé en position de fermeture par un ressort et déplacé en position d'ouverture par le gaz propulseur.

Pour éviter que, le long du coulisseau, du gaz propulseur passe de la chambre de gaz à la chambre de produit et, inversement, que du produit à pulvériser passe de la chambre de produit à la chambre de gaz, on prévoit des moyens oscillants étanches traversés par ledit coulisseau.

Pendant la pulvérisation du produit, le gaz propulseur, dédié à la pulvérisation, aide à l'atomisation du produit par l'orifice central de la buse et forme un jet concentrique d'orientation formé par des évents périphériques.

Dans un tel pistolet automatique connu, ledit coulisseau coulisse à chaque fois qu'il est nécessaire d'ouvrir et de fermer la buse.

De manière connue, un décalage est prévu pour ouvrir l'air de pulvérisation avant l'éjection du produit et pour assurer l'obturation de la buse avant la fermeture de l'air de pulvérisation.

Du côté de la buse, la surface du coulisseau est au contact du produit à pulvériser, qui est souvent abrasif et/ou corrosif, comme cela est par exemple le cas pour l'émail.

Les moyens d'étanchéité peuvent être statiques ou déformables : les moyens statiques peuvent être des joints toriques, des joints racleurs ou arrêts analogues à chevrons, tandis que les moyens déformables peuvent comporter un soufflet, une membrane ou autre surface flexible montée entre une partie fixe et une partie mobile du pistolet.

Le document FR 2 863 512, en accord avec le preambule de la revendication 1, décrit ainsi un pistolet automatique de pulvérisation comportant un soufflet souple du côté de la chambre de produit à pulvériser. Ce soufflet souple est fixé au corps du pistolet à son extrémité arrière et comporte une extrémité avant mobile formant un joint autour de l'aiguille.

L'aiguille comporte un épaulement coopérant avec le joint formé par l'extrémité avant du soufflet.

Le pistolet du document FR 2 863 512 comporte cependant un soufflet à spires dont la surface est difficile à rincer et à nettoyer, en particulier dans les creux et recoins compris entre les spires.

On connaît également du document EP 1063018 un pistolet automatique à membrane dans lequel le pointeau est solidaire de la membrane et traverse celle-ci, de manière à être relié à un organe de commande de pulsation.

Cependant, en raison de la surface importante de la membrane en contact avec le produit, il est nécessaire de la protéger par un revêtement, par exemple par une couche de polytétrafluoréthylène.

Un premier but de l'invention est de perfectionner l'état de la technique connu, en fournissant un nouveau pistolet automatique pour la pulvérisation d'un produit tel qu'une peinture abrasive, une laque, un émail, hydrosoluble ou dissous dans un solvant, facile à rincer et à nettoyer.

Un deuxième but de l'invention est de fournir un nouveau pistolet automatique pour la pulvérisation d'un produit tel qu'une peinture abrasive, une laque, un émail, hydrosoluble ou dissous dans un solvant, dans lequel les moyens oscillants étanches présentent une faible surface au contact du produit à pulvériser.

Un troisième but de l'invention est de fournir un nouveau pistolet automatique pour la pulvérisation d'un produit tel qu'une peinture abrasive, une laque, un émail, hydrosoluble ou dissous dans un solvant, dans lequel un revêtement de protection des moyens oscillants étanches n'est plus indispensable.

L'invention a pour objet un pistolet automatique pour la pulvérisation d'un produit tel qu'une peinture abrasive, une laque, un émail, hydrosoluble ou dissous dans un solvant, comportant un corps avec une partie avant définissant une chambre de produit à pulvériser et une partie arrière de commande et d'admission de gaz propulseur, une tête de pulvérisation et une buse d'éjection de produit commandée par un pointeau déplaçable, ainsi que des moyens de commande de déplacement du pointeau, un moyen élastique d'étanchéité entourant le pointeau entre le produit à pulvériser et le gaz propulseur, en étant monté pincé entre les parties avant et arrière du corps, caractérisé par le fait que le moyen élastique d'étanchéité présente une conformation tubulaire allongée dont la surface intérieure est ajustée aux diamètres du pointeau et d'un coulisseau de commande monté sur le pointeau pour le déplacement de celui-ci, pour contenir la pression du produit à pulvériser.

Selon d'autres caractéristiques alternatives de l'invention :
le moyen élastique d'étanchéité est fixé à son extrémité avant de manière à emprisonner celle-ci contre un épaulement du pointeau et à précontraindre en compression le moyen élastique d'étanchéité.
le moyen élastique est monté pincé contre une partie par vissage d'une chemise cylindrique.
la chemise cylindrique de pincement du moyen élastique d'étanchéité définit la chambre de produit à pulvériser.
le moyen élastique d'étanchéité présente une conformation externe continûment concave au contact du produit à pulvériser.
la course du pointeau est faible, de l'ordre de plusieurs millimètres et la variation des dimensions radiales du moyen élastique d'étanchéité est faible, de l'ordre de plusieurs dixièmes de millimètre.
le moyen élastique d'étanchéité présente une conformation en manchon, avec une partie avant renflée radialement intérieurement et une partie arrière renflée radialement extérieurement.
le moyen élastique d'étanchéité est fabriqué en un matériau élastomère perfluoré.
des moyens de commande coopèrent avec un décalage mécanique correspondant à un jeu et assurant l'ouverture du gaz propulseur avant l'ouverture du produit à pulvériser et la fermeture du produit à pulvériser avant la fermeture du gaz propulseur.

L'invention sera mieux comprise grâce à la description qui va suivre donnée à titre d'exemple non limitatif en référence aux dessins annexés dans lesquels :
la figure 1 représente schématiquement une vue en coupe longitudinale dans le sens de la ligne II-II de la figure 2 d'un pistolet automatique selon l'invention.
la figure 2 représente schématiquement une vue de dessus dans le sens de la flèche I de la figure 1 d'un pistolet automatique selon l'invention.

En référence à la figure 1, un pistolet automatique selon l'invention comporte une partie avant la et une partie arrière 1b, dont au moins l'une, 1a ou 1b, est réalisée en métal léger.

La partie avant 1a contient une chemise 2 cylindrique en matériau résistant à l'abrasion, par exemple en acier inoxydable, qui reçoit par vissage une tête 3 de pulvérisation.

La tête 3 de pulvérisation comporte un orifice central 3a et plusieurs orifices 3b ou 3c périphériques. Grâce à l'orifice 3a de sortie du produit et aux orifices 3b ou 3c de sortie de gaz propulseur, la pulvérisation du produit est obtenue par pulvérisation du produit alimenté dans le pistolet sous pression constante, en combinaison avec une alimentation en air de pulvérisation qui, outre la pulvérisation, permet de régler la forme et/ou les dimensions du jet de produit pulvérisé.

Le pistolet de pulvérisation selon l'invention comporte des moyens d'alimentation en air de pulvérisation débouchant à proximité de la buse 4 de pulvérisation pour améliorer la pulvérisation et pour former le jet du produit.

L'air de pulvérisation est alimenté indépendamment de la sortie du produit à l'aide d'un décalage mécanique qui alimente l'air de pulvérisation dans une chambre annulaire formée dans la tête de pulvérisation et qui communique avec le premier jeu d'orifices 3b ou ajutages d'air débouchant tout près de la sortie 3a de la buse 4 et avec un deuxième jeu d'orifices 3c situé dans une couronne placée à l'extrémité avant du corps du pistolet. Cet agencement permet aux orifices de ce deuxième jeu d'orifices 3c de diriger les jets d'air de pulvérisation sous un angle beaucoup plus grand vers le jet du produit sortant de la buse 4.

La buse 4 est conformée en clapet à bille 5 constituant un module interchangeable par vissage dans la chemise 2 cylindrique.

Le produit à pulvériser est alimenté sous pression constante par un tuyau dans une chambre d'amenée 7 de produit aménagée dans la partie avant du pistolet et ayant une forme sensiblement en anneau cylindrique et débouchant directement dans un canal central 8 de la tête 3 de pulvérisation qui relie la chambre d'amenée 7 de produit à une buse 4 de pulvérisation.

Pour régler l'amenée du produit vers la buse 4 et surtout pour couper cette amenée lorsque le pistolet n'est plus actionné, le pistolet automatique selon l'invention utilise un pointeau 9 qui obture la sortie du produit au travers de la buse 4.

Le retrait du pointeau 9 pour dégager cette sortie est commandé par des moyens de commande pneumatiques qui agissent sur le piston 10 d'un vérin 11 déplaçant le pointeau 9 vers l'arrière. Lorsque les moyens de commande pneumatiques ne sont plus actionnés, un ressort 12 de rappel agit sur le piston 10 dans le sens opposé pour déplacer le pointeau 9 vers l'avant afin de fermer la sortie du produit.

Lorsque le piston 10 est repoussé par une pulsation d'air de commande vers l'arrière, en comprimant le ressort 12 jusqu'à sa position reculée, l'extrémité du pointeau 9 libère la bille 5 et dégage l'accès à la buse 4 de pulvérisation pour le produit sous pression qui passe de la chambre d'entrée 7 de produit à la buse 4 par l'espacement annulaire défini entre la paroi interne du canal central 8 et la face externe du pointeau 9.

Afin d'améliorer la pulvérisation et de mieux former le jet de produit pulvérisé qui sort de la buse 4 de pulvérisation, le pistolet est également pourvu de moyens d'alimentation en air de pulvérisation débouchant à proximité de la buse 4 de pulvérisation. Ces moyens d'alimentation en air de pulvérisation comportent un tuyau d'air comprimé connecté à un conduit d'air débouchant dans une chambre d'entrée d'air globalement circulaire 17 aménagée autour d'une vanne 16 dans la partie arrière 1b du corps du pistolet. Cette chambre d'entrée d'air 17 est, par l'intermédiaire de passages annulaires 18 successifs en communication et qui s'étendent dans les parties arrière 1b et avant la du corps, reliée à une chambre circulaire externe 19 aménagée dans la tête 3 de pulvérisation. Cette chambre externe 19 est en communication avec l'atmosphère par les orifices 3b ou 3c débouchant à la face avant de la tête de pulvérisation 4.

Le piston 10 de commande du pointeau 9 est entouré par un piston 10a coaxial au piston 10 et précontraint en position fermée par un ressort 12a.

L'extrémité avant du piston 10a va en se rétrécissant pour former une vanne 16 à soupape appliquée sur un siège, formé dans ou solidaire de la partie arrière 1b, par la pression du ressort 12a.

Un jeu prédéterminé j de déplacement est prévu entre le piston 10 et le piston 10a, de manière que le mouvement du piston 10 soit commandé dans les deux sens avec un décalage par un mouvement du piston 10a, à l'ouverture comme à la fermeture.

La liaison entre le pointeau 9 et le piston 10 est assurée par un coulisseau 14 de liaison traversant les parties avant la et arrière 1b du corps du pistolet.

Le coulisseau 14 est conformé en tige vissée à son extrémité avant sur le pointeau 9 et solidarisée à son extrémité arrière au piston 10 et à un plateau d'appui du ressort 12.

Le coulisseau 14 est monté sur le pointeau 9 de manière à emprisonner une conformation avant 13a d'un organe élastique d'étanchéité 13 contre un épaulement 9a du pointeau 9 et à précontraindre en compression l'organe 13 d'étanchéité. L'extrémité arrière 13b de l'organe élastique 13 d'étanchéité est pincée entre la partie avant la ou sa chemise 2 en acier inoxydable et la partie arrière 1b du corps du pistolet, pour assurer un encastrement et une étanchéité statique.

Du fait de l'élasticité de l'organe 13 d'étanchéité, l'allongement et le raccourcissement de l'organe 13 peuvent s'effectuer à des fréquences d'actionnement élevées, voisines de 2Hz, tout en assurant une durée de vie de 10 millions de cycles à des pressions élevées de l'ordre de 120 bar.

Avantageusement, l'organe 13 élastique d'étanchéité présente une conformation tubulaire allongée, dont la surface intérieure est ajustée aux diamètres du pointeau et du coulisseau, pour contenir la pression exercée par le produit à pulvériser sur la surface extérieure de l'organe 13.

De préférence, l'organe 13 allongé d'étanchéité est constitué sous forme d'un manchon tubulaire à deux extrémités 13a, 13b renflées.

L'extrémité avant 13a est renflée radialement intérieurement, tandis que l'extrémité arrière 13b, est renflée radialement extérieurement.

En raison du fait que l'action du pointeau 9 est de maintenir la bille 5 au contact de son siège ou d'autoriser son décollement, la course du pointeau 9 est faible, de l'ordre de deux millimètres.

La variation des dimensions radiales est encore plus faible de l'ordre du dixième de millimètre, ce qui autorise l'emploi à des fréquences d'actionnement élevées, de l'ordre de 2Hz.

La forme continûment concave de la surface extérieure de l'organe 13 d'étanchéité facilite le rinçage et le nettoyage de cette surface extérieure et supprime les difficultés de rinçage et de nettoyage rencontrées avec les soufflets et membranes de l'art antérieur.

La forme sensiblement cylindrique de la surface extérieure du manchon 13 permet également de réduire, la surface au contact du produit à pulvériser, par comparaison avec les soufflets et membranes de l'art antérieur.

Le matériau utilisé pour la fabrication du manchon 13 peut être un polyuréthane, dans le cas d'une spécification de résistance aux produits hydrosolubles.

Les polyuréthanes sont économiques et faciles à mettre en forme de préférence par moulage, ou éventuellement par usinage.

Dans le cas d'une résistance à tous types de produits à pulvériser, hydrosolubles ou dissous dans un solvant, le manchon 13 peut être fabriqué en matériau élastomère perfluoré à grande inertie chimique.

Un élastomère perfluoré utilisé est un perfluoroélastomère spécialement formulé pour milieu de haute pression et conditions de décompression explosive, qui donne satisfaction.

L'invention n'est pas limitée au mode de réalisation décrit, mais couvre au contraire toute modification de forme et toute variante de réalisation dans le cadre de l'invention.

Ainsi, le matériau utilisé pour le manchon 13 peut être modifié sans sortir du cadre de la présente invention et peut éventuellement être composé à partir d'un matériau métallique ou non métallique.

## Revendications

1. Pistolet automatique pour la pulvérisation d'un produit tel qu'une peinture abrasive, une laque, un émail, hydrosoluble ou dissous dans un solvant, comportant un corps avec une partie avant (1a) définissant une chambre (7) de produit à pulvériser et une partie arrière (1b) de commande et d'admission de gaz propulseur, une tête (3) de pulvérisation et une buse (4) d'éjection de produit commandée par un pointeau (9) déplaçable, ainsi que des moyens (14, 10) de commande de déplacement du pointeau (9), un moyen (13) élastique d'étanchéité entourant le pointeau (9) entre le produit à pulvériser et le gaz propulseur, en étant monté pincé entre les parties avant (1a) et arrière (1b) du corps, **caractérisé par le fait que** le moyen (13) élastique d'étanchéité présente une conformation tubulaire allongée dont la surface intérieure est ajustée aux diamètres du pointeau (9) et d'un coulisseau de commande (14) monté sur le pointeau (9) pour le déplacement de celui-ci, pour contenir la pression du produit à pulvériser.

2. Pistolet automatique selon la revendication 1, **caractérisé par le fait que** le moyen (13) élastique d'étanchéité est fixé à son extrémité avant (13a) de manière à emprisonner celle-ci contre un épaulement (9a) du pointeau (9) et à précontraindre en compression le moyen élastique d'étanchéité (13).

3. Pistolet automatique selon la revendication 1 ou 2, **caractérisé par le fait que** le moyen élastique (13) est monté pincé contre l'une desdites parties (1a ou 1b) par vissage d'une chemise (2) cylindrique.

4. Pistolet automatique selon la revendication 3, **caractérisé par le fait que** la chemise (2) cylindrique de pincement du moyen (13) élastique d'étanchéité définit la chambre (7) de produit à pulvériser.

5. Pistolet automatique selon l'une quelconque des revendications précédentes, **caractérisé par le fait que** le moyen (13) élastique d'étanchéité présente une conformation externe continûment concave au contact du produit à pulvériser.

6. Pistolet automatique selon l'une quelconque des revendications précédentes, **caractérisé par le fait que** la course du pointeau (9) est faible, de l'ordre de plusieurs millimètres et **caractérisé par le fait que** la variation des dimensions radiales du moyen (13) élastique d'étanchéité est faible, de l'ordre de plusieurs dixièmes de millimètre.

7. Pistolet automatique selon l'une quelconque des revendications précédentes, **caractérisé par le fait que** le moyen (13) élastique d'étanchéité présente une conformation en manchon, avec une partie avant (1a) renflée radialement intérieurement et une partie arrière (1b) renflée radialement extérieurement.

8. Pistolet automatique selon l'une quelconque des revendications précédentes, **caractérisé par le fait que** le moyen (13) élastique d'étanchéité est fabriqué en un matériau élastomère perfluoré.

9. Pistolet automatique selon l'une quelconque des revendications précédentes, **caractérisé par le fait que** des moyens (10, 10a) de commande coopèrent avec un décalage mécanique correspondant à un jeu (j) et assurant l'ouverture du gaz propulseur avant l'ouverture du produit à pulvériser et la fermeture du produit à pulvériser avant la fermeture du gaz propulseur.

## Claims

1. An automatic gun for spraying a product such as an abrasive paint, a lacquer, an enamel, hydrosoluble or dissolved in a solvent, including a body with a front part (1a) defining a chamber (7) of product to be sprayed and a rear part (1b) for controlling and admitting propulsion gas, a spray head (3) and a product discharge nozzle (4) controlled by a movable needle (9), as well as means (14, 10) for controlling the movement of the needle (9), an elastic sealing means (13) surrounding the needle (9) between the product to be sprayed and the propulsion gas, while being mounted gripped between the front (1a) and rear (1b) portions of the body, **characterized in that** the elastic sealing means (13) has an elongate tubular configuration whereof the inner surface is adjusted to the diameters of the needle (9) and a control slide (14) mounted on the needle (9) to move the latter, to contain the pressure of the product to be sprayed.

2. The automatic gun according to claim 1, **characterized in that** the elastic sealing means (13) is fixed at its front end (13a) so as to capture the latter against a shoulder (9a) of the needle (9) and prestress the elastic sealing means (13) in compression.

3. The automatic gun according to claim 1 or 2, **characterized in that** the elastic means (13) is mounted gripped against one of said parts (1a or 1b) by screwing a cylindrical jacket (2).

4. The automatic gun according to claim 3, **characterized in that** the cylindrical jacket (2) for gripping the elastic sealing means (13) defines the chamber (7) of product to be sprayed.

5. The automatic gun according to any one of the preceding claims, **characterized in that** the elastic sealing means (13) has a continuously concave outer configuration in contact with the product to be sprayed.

6. The automatic gun according to any one of the preceding claims, **characterized in that** the travel of the needle (9) is small, in the vicinity of several millimeters and **characterized in that** the variation of the radial dimensions of the elastic sealing means (13) are small, in the vicinity of several tenths of a millimeter.

7. The automatic gun according to any one of the preceding claims, **characterized in that** the elastic sealing means (13) is configured in a sleeve, with a front portion (1a) radially inwardly bulbous and a rear portion (1b) radially outwardly bulbous.

8. The automatic gun according to any one of the preceding claims, **characterized in that** the elastic sealing means (13) is manufactured from a perfluorinated elastomer material.

9. The automatic gun according to any one of the preceding claims, **characterized in that** the control means (10, 10a) cooperate with a mechanical offset corresponding to a play (j) and ensuring the opening of the propulsion gas before the opening of the product to be sprayed and the closure of the product to be sprayed before the closure of the propulsion gas.

## Patentansprüche

1. Automatische Pistole zum Zerstäuben eines Produkts, wie zum Beispiel einer wasserlöslichen oder in einem Lösungsmittel gelösten Schleiffarbe, eines Lacks, eines Emails, die einen Körper mit einem vorderen Abschnitt (1a) aufweist, der eine Kammer (7) für das zu zerstäubende Produkt definiert, und einen hinteren Abschnitt (1b) zur Steuerung und Aufnahme von Treibgas, einen Sprühkopf (3) und eine Produktauswurfdüse (4), die von einem verschiebbaren Stift (9) gesteuert wird, sowie Steuermittel (14, 10) der Verschiebung des Stifts (9), wobei ein elastisches Abdichtmittel (13) den Stift (9) zwischen dem zu zerstäubenden Produkt und dem Treibgas umgibt, indem es zwischen dem vorderen (1a) und hinteren (1b) Abschnitt des Körpers geklemmt montiert ist, **dadurch gekennzeichnet, dass** das elastische Abdichtmittel (13) einen länglichen röhrenförmigen Aufbau aufweist, dessen innere Fläche an die Durchmesser des Stifts (9) und eines Steuergleitstücks (14) angepasst ist, das auf dem Stift (9) zur Verschiebung desselben montiert ist, um den Druck des zu zerstäubenden Produkts zu enthalten.

2. Automatische Pistole nach Anspruch 1, **dadurch gekennzeichnet, dass** das elastische Abdichtmittel (13) an seinem vorderen Ende (13a) derart befestigt ist, dass es dieses gegen einen Absatz (9a) des Stifts (9) drückt und das elastische Abdichtmittel (13) komprimiert vorspannt.

3. Automatische Pistole nach Anspruch 1 oder 2, **dadurch gekennzeichnet, dass** das elastische Mittel (13) durch Verschrauben einer zylindrischen Ummantelung (2) gegen einen der Abschnitte (1a oder 1b) geklemmt montiert ist.

4. Automatische Pistole nach Anspruch 3, **dadurch gekennzeichnet, dass** die zylindrische Klemm-Ummantelung (2) des elastischen Abdichtmittels (13) die Kammer (7) für das zu zerstäubende Produkt definiert.

5. Automatische Pistole nach einem der vorangehenden Ansprüche, **dadurch gekennzeichnet, dass** das elastische Abdichtmittel (13) einen externen kontinuierlichen konkaven Aufbau im Kontakt mit dem zu zerstäubenden Produkt aufweist.

6. Automatische Pistole nach einem der vorangehenden Ansprüche, **dadurch gekennzeichnet, dass** der Weg des Stifts (9) kurz ist, in der Größenordnung einiger Millimeter, und **dadurch gekennzeichnet, dass** die Veränderung der radialen Abmessungen des elastischen Abdichtmittels (13) gering ist, in der Größenordnung einiger Zehntel Millimeter.

7. Automatische Pistole nach einem der vorangehenden Ansprüche, **dadurch gekennzeichnet, dass** das elastische Abdichtmittel (13) einen hülsenförmigen Aufbau mit einem radial innen bauchigen vorderen Abschnitt (1a) und einem radial außen bauchigen hinteren Abschnitt (1b) aufweist.

8. Automatische Pistole nach einem der vorangehenden Ansprüche, **dadurch gekennzeichnet, dass** das elastische Abdichtmittel (13) aus einem elastischen Perfluormaterial gefertigt ist.

9. Automatische Pistole nach einem der vorangehenden Ansprüche, **dadurch gekennzeichnet, dass** Steuermittel (10, 10a) mit einem mechanischen Abstand zusammenarbeiten, der einem Spiel (j) entspricht und das Öffnen des Treibgases vor dem Öffnen des zu zerstäubenden Produkts und das Schließen des zu zerstäubenden Produkts vor dem Schließen des Treibgases sicherstellt.
